# EUROPÄISCHE PATENTSCHRIFT

(11) **EP 1 057 432 B1**
(45) Veröffentlichungstag und Bekanntmachung des Hinweises auf die Patenterteilung: **24.09.2003**
(21) Anmeldenummer: 00110005.6
(22) Anmeldetag: 12.05.2000
(51) Int. Cl.: A47C 19/02

(54) **Bauelement für Bettrahmen, Unterbetten oder dgl.**
Building element for bed frame, bed base etc
Elément de construction pour cadre de lit, sommier de lit etc.

(30) Priorität: 04.06.1999 DE 29909705 U
(43) Veröffentlichungstag der Anmeldung: 06.12.2000
(73) Patentinhaber: Recticel Schlafkomfort GmbH, 59439 Holzwickede (DE)
(72) Erfinder: Lindemann, Thomas, 58636 Iserlohn (DE)
(74) Vertreter: Patentanwälte Meinke, Dabringhaus und Partner

(56) Entgegenhaltungen:
- WO-A-94/04834
- DE-A- 2 261 785
- US-A- 4 222 135

## Beschreibung

Die Erfindung betrifft ein Bauelement für Bettrahmen, Unterbetten oder dgl. aus wenigstens einem Holzbauteil und wenigstens einem damit fest verbundenen Kunststoffbauteil.

Bettrahmen, Unterbetten oder dgl. werden üblicherweise aus verschiedenen Bauteilen gebildet. So besteht der eigentliche Tragrahmen häufig aus Holzteilen, an denen Kunststoffteile, z.B. Lagerböcke, Federleistenkappen, Achsplatten, u.s.w. befestigt sind. Diese Kunststoffteile werden üblicherweise mittels Schrauben am jeweiligen Holzteil befestigt. Diese Art der Herstellung von Bettrahmen, Unterbetten oder dgl. ist zum einen relativ aufwendig, zum anderen sind solche Schraubverbindungen je nach Qualität der verwendeten Holzbauteile häufig, zumindest über einen längeren Zeitraum, nicht sehr zuverlässig, denn die Schrauben können ggf. leicht ausreißen, so daß dann die Kunststoffteile nicht mehr sicher am betreffenden Holzbauteil gehalten sind.

Grundsätzlich ist es bekannt, im wesentlichen aus Kunststoff bestehende Verankerungsteile mit Bauteilen aus Holz auf einfache Weise zu verbinden, in dem eine ebene Kontaktfläche des Verankerungsteils gegen die Oberfläche des Holzbauteiles gedrückt wird und insbesondere durch Anwendung von Ultraschall das Verankerungsteil dort aufgeheizt wird. Dadurch wird entweder eine Lackschicht des Holzbauteiles verflüssigt und verbindet sich mit dem Verankerungsteil oder das letztere wird an der Kontaktfläche angeschmolzen und verschweißt unmittelbar mit der Oberfläche des Holzbauteiles, in dem etwas geschmolzener Kunststoff in Poren an der Oberfläche desselben eindringt. In beiden Fällen erhält man allerdings nur eine verhältnismäßig schwache Verbindung zwischen den beiden Teilen, die größerer mechanischer Belastung nicht standhält, die bei Bettrahmen, Unterbetten oder dgl. zwangsläufig auftritt.

Aus dem Dokument US 4 222 135 ist ein Verfahren sowie ein Bauelement gemäß der Oberbegriffe der Ansprüche 1 und 2 bekannt.

Aufgabe der Erfindung ist es deshalb, eine Lösung zu schaffen, mit der derartige Bauelemente aus wenigstens einem Holzbauteil und wenigstens einem Kunststoffbauteil auf möglichst einfache Weise zuverlässig und sicher fest miteinander verbunden werden können.

Diese Aufgabe wird bei einem Bauelement der eingangs bezeichneten Art erfindungsgemäß dadurch gelöst, daß das Holzbauteil wenigstens eine Verbindungsbohrung und das Kunststoffbauteil wenigstens einen in die Verbindungsbohrung eingesteckten Verbindungszapfen aufweist, wobei das freie Ende des Verbindungszapfens zugänglich ist und mittels einer durch Ultraschallverformung hergestellten Durchmesservergrößerung im Bereich des Bohrungsendes am Holzbauteil gehalten ist.

Bei der Herstellung werden die Verbindungszapfen des jeweiligen Kunststoffteils einfach in die Verbindungsbohrung eingesteckt, anschließend wird das aus der Verbindungsbohrung hinausstehende freie Ende des Verbindungszapfens mit Hilfe von Ultraschall und einer geeigneten Sonode in eine in die Sonode vorgegebene Form, z.B. Linsenkopf, gestaucht. Durch dieses Stauchen des plastifizierten Verbindungszapfens kommt es zu einem Hinterschnitt oder dgl., der das Kunststoffbauteil unlösbar am Holzbauteil hält. Die Herstellung wird also ersichtlich wesentlich vereinfacht, das ein aufwendiges Einbringen von Schrauben oder dgl. vollständig entfällt, außerdem ist ein Lösen der Verbindung der Bauteile nahezu ausgeschlossen.

Bei der einfachsten Ausführungsform ist die Verbindungsbohrung des Holzbauteiles, wenn dieses beispielsweise als Bettholm ausgebildet ist, durchgehend ausgebildet. Der Verbindungszapfen ist dann länger als die Bohrungstiefe und kann auf einfache Weise befestigt werden.

Alternativ kann auch vorgesehen sein, daß die Verbindungsbohrung des Holzbauteiles als Sackbohrung ausgebildet ist, deren innenseitiges Ende in eine von außen zugängliche Queröffnung im Holzbauteil mündet. Die Queröffnung muß dann selbstverständlich so groß dimensioniert sein, daß man die Ultraschallsonode problemlos einführen kann, um die Durchmesservergrößerung des freien Endes des Verbindungszapfens des Kunststoffbauteiles herstellen zu können.

Die Durchmesservergrößerung des Verbindungszapfens des Kunststoffbauteiles kann unterschiedliche Formen aufweisen. So kann die Durchmesservergrößerung beispielsweise konisch ausgebildet sein oder als Hinterschneidung ausgebildet werden, z.B. nach Art eines Linsenkopfes.

Ferner kann vorteilhaft vorgesehen sein, daß das freie Ende des Verbindungszapfens mit einer zusätzlichen Abdeckkappe versehen ist, die ebenfalls aus Kunststoff besteht und während der Ultraschallverformung gleichzeitig am Verbindungszapfen befestigt wird.

Das erfindungsgemäße Bauelement kann aus verschiedenen Kunststoff- und Holzmaterialien gebildet werden.

Die Erfindung ist nachstehend anhand der Zeichnung beispielhaft näher erläutert. Diese zeigt jeweils im Längsschnitt in
- Fig. 1: ein Holzbauteil mit drei unterschiedlich gestalteten Verbindungsbohrungen,
- Fig. 2: das Holzbauteil nach Fig. 1 mit eingesteckten, aber noch nicht befestigten Kunststoffbauteilen und
- Fig. 3: das fertige Bauelement.

In Fig. 1 ist zunächst ein Holzbauteil in Form eines Holzholmes 1 dargestellt, das drei unterschiedlich gestaltete durchgehende Verbindungsbohrungen 2a, 2b, 2c aufweist. Dabei ist die Verbindungsbohrung 2a als konische Bohrung ausgebildet, die Verbindungsbohrung 2b als Bohrung mit Senkung und die Verbindungsbohrung 2c als zylindrische Bohrung.

Ein solcher Holzholm 1 ist beispielsweise als Holm eines Bettrahmens geeignet, an dem aus Kunststoff bestehende Lagerböcke, Federleistenkappen, Achsplatten oder dgl. unverlierbar zu befestigen sind, um ein erfindungsgemäßes Bauelement herzustellen.

Solche Kunststoffbauteile sind in Fig. 2 beispielhaft gezeigt und mit dem Bezugszeichen 3 bezeichnet. Diese Kunststoffbauteile 3 weisen jeweils einen Verbindungszapfen 4 auf, der so dimensioniert ist, daß er in die jeweilige Verbindungsbohrung 2a, 2b, 2c des Holzbauteiles 1 hineinpaßt und mit seinem freien Ende 5 frei zugänglich aus der jeweiligen Verbindungsbohrung 2a, 2b, 2c hinaussteht.

Zur Bildung eines erfindungsgemäßen Bauelementes 6 ist der jeweilige Verbindungszapfen 4 des jeweiligen Kunststoffbauteiles 3 mittels einer durch Ultraschallverformung hergestellten Durchmesservergrößerung im Bereich des Bohrungsendes am Holzbauteil 1 gehalten. Die Durchmesservergrößerung erfolgt dabei jeweils in Anpassung an die Art der Ausbildung der Verbindungsbohrung. So ist sie in Anpassung an die konische Verbindungsbohrung 2a ebenfalls konisch ausgebildet, dies ist mit dem Bezugszeichen 5a angedeutet. In Anpassung an die Verbindungsbohrung 2b ist der Verbindungszapfen dieses Kunststoffbauteiles 3 im Endbereich konisch ausgebildet, dieses ist mit dem Bezugszeichen 5b angedeutet und in Anpassung an die zylindrische Verbindungsbohrung 2b ist die Durchmesservergrößerung als linsenförmige Hinterschneidung 5c ausgebildet.

Um diese Befestigung der Kunststoffbauteile 3 am Holzbauteil 1 zu erreichen, wird nach dem Einsetzen der Kunststoffbauteile 3 (Fig. 2) eine geeignet gestaltete Ultraschallsonode auf das jeweilige freie Ende 5 der Verbindungszapfen 4 aufgesetzt, es erfolgt dann eine Plastifizierung der Verbindungszapfen 4 und eine anschließende Umformung (Stauchung) entsprechend der gewählten Sonodenform.

Zusätzlich kann das freie Ende des jeweiligen Verbindungszapfens 4 auch noch mit einer Abdeckkappe 7 aus Kunststoff versehen werden, die bei der Ultraschallbefestigung mitbefestigt wird.

Anders als beim dargestellten Ausführungsbeispiel kann die Verbindungsbohrung im Holzbauteil 1 auch als Sackbohrung ausgebildet sein, diese Sackbohrung mündet dann in eine von außen zugängliche Queröffnung, vorzugsweise Querbohrung des Holzbauteiles 1, in welche eine Sonode zur entsprechenden Befestigung des in diesem Bereich hineinragenden freien Endes des Verbindungszapfens eingeführt werden kann. Das Kunststoffbauteil ist dann in gleicher Weise am Holzbauteil 1 gehalten.

Natürlich ist die Erfindung nicht auf das dargestellte Ausführungsbeispiel beschränkt. Weitere Ausgestaltungen sind möglich, ohne den Grundgedanken zu verlassen. So können die Holzbauteile 1 aus beliebigen Hölzern oder ähnlichen Stoffen bestehen, die Kunststoffbauteile 3 können ebenfalls aus beliebigen Kunststoffmaterialien bestehen, sofern sie die jeweils erforderliche Festigkeit aufweisen.

## Patentansprüche

1. Verfahren zur Herstellung eines Bauelementes für Bettrahmen, Unterbetten oder dgl., bei welchem wenigstens ein erstes Bauteil mit wenigstens einem zweiten, einen Verbindungszapfen aufweisenden Bauteil fest verbunden wird, indem in wenigstens eine Verbindungsbohrung des ersten Bauteiles der Verbindungszapfen des zweiten Bauteiles derart eingesteckt wird, dass das freie Ende des Verbindungszapfens zugänglich ist, wobei das freie Ende des Verbindungszapfens anschließend mit einer Durchmesservergrößerung versehen und dadurch im Bereich des Bohrungsendes am ersten Bauteil gehalten wird,
**dadurch gekennzeichnet,**
**dass** das erste Bauteil ein Holzbauteil (1) und das zweite Bauteil ein Kunststoffbauteil (3) ist, und dass die Durchmesservergrößerung (5a,5b,5c) am freien Ende (5) des Kunststoffbauteiles (3) durch stauchende Ultraschallverformung erzeugt wird.

2. Bauelement für Bettrahmen, Unterbetten oder dgl. aus wenigstens einem ersten Bauteil und wenigstens einem damit fest verbundenen zweiten Bauteil, wobei das erste Bauteil (1) wenigstens eine Verbindungsbohrung (2a,2b,2c) und das zweite Bauteil (3) wenigstens einen in die Verbindungsbohrung (2a,2b,2c) eingesteckten Verbindungszapfen (4) aufweist, wobei das freie Ende (5) des Verbindungszapfens (4) zugänglich ist und mittels einer durch Verformung hergestellten Durchmesservergrößerung (5a,5b,5c) im Bereich des Bohrungsendes am ersten Bauteil (1) gehalten ist,
**dadurch gekennzeichnet,**
**dass** das erste Bauteil ein Holzbauteil (1) und das zweite Bauteil ein Kunststoffbauteil (3) ist und die Durchmesservergrößerung (5a,5b,5c) des Verbindungszapfens (4) durch stauchende Ultraschallverformung hergestellt ist.

3. Bauelement nach Anspruch 2,
**dadurch gekennzeichnet,**
**dass** die Verbindungsbohrung (2a,2b,2c) des Holzbauteiles (1) durchgehend ausgebildet ist.

4. Bauelement nach Anspruch 2,
**dadurch gekennzeichnet,**
**dass** die Verbindungsbohrung des Holzbauteiles (1) als Sackbohrung ausgebildet ist, deren innenseitiges Ende in eine von außen zugängliche Queröffnung im Holzbauteil (1) mündet.

5. Bauelement nach Anspruch 2, 3 oder 4,
**dadurch gekennzeichnet,**
**dass** die Durchmesservergrößerung (5a) des Verbindungszapfens (4) konisch ausgebildet ist.

## Claims

1. A process for producing a structural element for bed frames, bed bases or the like, in which at least one first structural member is fixedly connected to at least one second structural member having a connecting pin, by the connecting pin of the second structural member being inserted into at least one connecting bore in the first structural member in such a way that the free end of the connecting pin is accessible, the free end of th connecting pin then being provided with an increase in diameter and thereby held to the first structural member in the region of the end of the bore, **characterised in that** the first structural member is a wood structural member (1) and the second structural member is a plastic structural member (3) and that the increase in diameter (5a, 5b, 5c) is produced at the free end of the plastic structural member (3) by upsetting ultrasonic deformation.

2. A structural element for bed frames, bed bases or the like comprising at least one first structural member and at least one second structural member fixedly connected thereto, wherein the first structural member (1) has at least one connecting bore (2a, 2b, 2c) and the second structural member (3) has at least one connecting pin (4) inserted into the connecting bore (2a, 2b, 2c), wherein the free end (5) of the connecting pin (4) is accessible and is held to the first structural member (1) by means of an increase in diameter (5a, 5b, 5c) produced by deformation in the region of the end of the bore, **characterised in that** the first structural member is a wood structural member (1) and the second structural member is a plastic structural member (3) and the increase in diameter (5a, 5b, 5c) of the connecting pin (4) is produced by upsetting ultrasonic deformation.

3. A structural element according to claim 2 **characterised in that** the connecting bore (2a, 2b, 2c) of the wood structural member (1) extends therethrough.

4. A structural element according to claim 2 **characterised in that** the connecting bore of the wood structural member (1) is in the form of a blind bore whose inward end opens into a transverse opening, which is accessible from the exterior, in the wood structural member (1).

5. A structural element according to claim 2, claim 3 or claim 4 **characterised in that** the increase in diameter (5a) of the connecting pin (4) is of a conical configuration.

## Revendications

1. Procédé pour la préparation d'une élément de construction pour cadres de lit, sommiers ou analogues, dans lequel au moins une première partie de construction est solidement raccordée à au moins une deuxième partie de construction présentant un tenon de raccordement, tandis que dans au moins un alésage de raccordement de la première partie de construction est enfiché le tenon de raccordement de telle sorte que l'extrémité libre du tenon de raccordement est librement accessible, l'extrémité libre du tenon de raccordement étant consécutivement munie d'un agrandissement de diamètre et étant ainsi maintenue au niveau de l'extrémité d'alésage sur la première partie de construction,
**caractérisé en ce que**,
la première partie de construction est une partie de construction en bois (1) et la seconde partie de construction est une partie de construction en matière synthétique (3), et **en ce que** l'agrandissement de diamètre (5a,5b,5c) sur l'extrémité libre (5) de la partie de construction en matière synthétique (3) est produite par déformation aux ultrasons par refoulement.

2. Elément de construction pour cadres de lit, matelas ou analogues consistant en au moins une première partie de construction et au moins une deuxième partie de construction raccordée solidement à celle-ci, la première partie de construction (1) présentant au moins un alésage de raccordement (2a,2b,2c) et la deuxième partie de construction (3) au moins un tenon de raccordement (4) enfiché dans l'alésage de raccordement (2a,2b,2c), l'extrémité libre (5) du tenon de raccordement (4) étant accessible et maintenue au moyen d'un agrandissement de diamètre (5a,5b,5c) produit par déformation au niveau de l'extrémité d'alésage sur la première partie de construction (1),
**caractérisé en ce que**,
la première partie de construction est une partie de construction en bois (1) et la deuxième partie de construction est une partie de construction en matière synthétique (3) et l'agrandissement de diamètre (5a,5b,5c) du tenon de raccordement (4) est produit par déformation aux ultrasons par refoulement.

3. Elément de construction selon la revendication 2,
**caractérisé en ce que**,
l'alésage de raccordement (2a,2b,2c) de la partie de construction en bois (1) est conçu de façon traversante.

4. Elément de construction selon la revendication 2,
**caractérisé en ce que**,
l'alésage de raccordement de la partie de construction en bois (1) est conçu comme alésage borgne dont l'extrémité intérieure aboutit dans une ouverture transversale accessible par l'extérieur dans la partie de construction en bois (1).

5. Elément de construction selon la revendication 2,3 ou 4,
**caractérisé en ce que**,
l'agrandissement de diamètre (5a) du tenon de raccordement (4) est conçu de façon conique.
